# EUROPÄISCHE PATENTSCHRIFT

(11) **EP 0 033 966 B1**
(45) Veröffentlichungstag und Bekanntmachung des Hinweises auf die Patenterteilung: **16.05.1984**
(21) Anmeldenummer: 81100893.7
(22) Anmeldetag: 09.02.1981
(51) Int. Cl.: E02F 3/42

(54) **Grabgefäss**
Excavating bucket
Godet excavateur

(30) Priorität: 11.02.1980 DE 3004974
(43) Veröffentlichungstag der Anmeldung: 19.08.1981
(73) Patentinhaber: bsg Handels-GmbH für Baumaschinen-Verschleissteile, D-85391 Allershausen (DE)
(72) Erfinder: Kremmer, Martin, D-8051 Allershausen (DE)
(74) Vertreter: Empl, Karl, Dipl.-Ing.

## Beschreibung

Die Erfindung betrifft ein Grabgefäß, insbesondere einen Grabenräumlöffel, für Bagger und ähnliche Baumaschinen, mit einer, auf seiner Oberseite mittig angeordneten Befestigungsvorrichtung, die eine Halterung zum Anschluß an den Ausleger einer Baumaschine und eine, zwischen Halterung und der Oberseite des Grabgefäßes angeordnete Kippvorrichtung enthält, welche im wesentlichen aus einem mit seiner Drehachse in Längsrichtung des Auslegers angeordneten Drehlager und einer, zwischen der Oberseite des Grabgefäßes und der Halterung gelenkig angeschlossenen Hydraulikzylindervorrichtung besteht, wobei die Hydraulikzylindervorrichtung mit ihrem befestigungsvorrichtungsseitigen Ende unterhalb des Drehlagers angeschlossen ist.

Ein solches Grabgefäß ist in der US-A-32 89 866 beschrieben. Dort ist lediglich ein Hydraulikzylinder vorgesehen, welcher mit seinem grabgefäßseitigen Ende unmittelbar benachbart zu einer der beiden Seitenwände an der Oberseite des Grabgefäßes gelenkig befestigt und mit seinem befestigungsvorrichtungsseitigen Ende ebenfalls gelenkig an einem, am Ausleger seitlich befestigten Tragarm angeschlossen ist, wobei dieser Befestigungspunkt unterhalb des Drehlagers liegt. Darüber hinaus erstreckt sich der Hydraulikzylinder mit seiner Kolbenstange nahezu über die gesamte Breite des Grabgefäßes.

Nachteilig bei dieser bekannten Ausführung ist, daß der Hydraulikzylinder, insbesondere die gegen äußere, mechanische Einwirkungen empfindliche Kolbenstange ungeschützt gegen Beschädigungen durch Erd- und Felsbrocken während des Arbeitseinsatzes ist, so angeordnete Hydraulikzylinder unmittelbar in den Arbeitsbereich der Grabschaufel gelangen.

Häufiges Auswechseln der beschädigten Hydraulikzylinder hat längere Ausfallzeiten der Baumaschine zur Folge und ist deshalb kostennachteilig.

Aufgabe der Erfindung ist es, bei einem Grabgefäß, insbesondere einem Grabräumlöffel, für Bagger und ähnliche Baumaschinen die Befestigungsvorrichtung mit Halterung und Kippvorrichtung und den die Kippbewegung bewirkenden Hydraulikzylindern so auszubilden, daß die gegen insbesondere mechanische Umwelteinflüsse besonders empfindlichen Hydraulikzylinder mit ihren Kolbenstangen und den zugehörigen Hydraulikschläuchen nahezu vollständig geschützt bzw. in das Grabgefäß integriert sind, und insbesondere die vorstehend aufgeführten Nachteile vermieden werden.

Diese Aufgabe wird dadurch gelöst, daß bei einem Grabgefäß der eingangs genannten Art die Oberseite des Grabgefäßes als Hohlkastenträger ausgebildet ist und die Hydraulikzylindervorrichtung aus zwei Hydraulikzylindern besteht, die innerhalb dieses Hohlkastenträgers jeweils seitlich der Befestigungsvorrichtung angeordnet sind, wobei die befestigungsvorrichtungsseitigen Enden zwischen dem Drehlager und der Oberseite des Grabgefäßes bzw. dem Untergurt des Hohlkastenträgers und in der durch das Drehlager hindurchgehenden vertikalen Ebene der Auslegerachse angeordnet sind.

Durch diese erfindungsgemäße Ausbildung wird erreicht, daß die Hydraulikzylinder vollständig geschützt gegenüber umwelteinflüssen sind und darüber hinaus die Stabilität des Grabgefäßes erhöht wird.

In vorteilhafter Weiterbildung ist die Kippvorrichtung im wesentlichen aus zwei, senkrecht zur Ebene der Auslegerachse und im Abstand hintereinander angeordnete, als Tellerscheiben ausgebildete kreisförmige und an der Halterung befestigte Flansche gebildet, in deren Kreismittelpunkt die Drehachse des Drehlagers angeordnet ist und welche wiederum in zwei, zu den Tellerscheiben parallel angeordnete, auf der Oberseite des Grabgefäßes befestigten Laschen gelagert ist.

Durch die tellerförmige Ausbildung der Kippvorrichtung ergibt sich ein größerer Abstand zwischen der Oberseite des Grabgefäßes und dem Drehlager der Kippvorrichtung, als es bei den bekannten Vorrichtungen der Fall ist.

Vorteilhaft sind die beiden Hydraulikzylinder mit ihren grabgefäßseitigen Enden benachbart zu den Seitenwänden des Grabgefäßes auf dessen Oberseite gelenkig angeschlossen und mit ihren kippvorrichtungsseitigen Enden ebenfalls gelenkig in radialem Abstand von der Drehachse der Kippvorrichtung an einer der Tellerscheiben angeschlossen.

Diese Ausbildung der Kippvorrichtung ermöglicht insbesondere die Anordnung der Hydraulikzylinder nahezu parallel zu der Oberseite des Grabgefäßes.

Vorteilhaft sind die Hydraulikzylinder mit ihren kippvorrichtungsseitigen Enden jeweils an einer der beiden Tellerscheiben befestigt. Hierdurch ergibt sich eine gleichmäßigere Verteilung der von den Hydraulikzylindern auf die Kippvorrichtung bzw. Halterung zu übertragenden Kräfte.

In vorteilhafter Weiterbildung der Erfindung sind die beiden Hydraulikzylinder mit ihren grabgefäßseitigen Enden benachbart zu den Seitenwänden des Grabgefäßes innerhalb des Hohlkastenträgers an dessen Obergurt gelenkig angeschlossen und mit ihren kippvorrichtungsseitigen Enden ebenfalls gelenkig in radialem Abstand von der Drehachse der Kippvorrichtung an den Tellerscheiben angeschlossen.

Diese Befestigung der grabgefäßseitigen Enden der beiden Hydraulikzylinder am Obergurt des Hohlkastenträgers erhöht die Wartungsfreiheit des Grabgefäßes wesentlich, da eventuelle Ablagerungen auf dem Untergurt des Hohlkastenträgers welche durch die Ausnehmungen für die Tellerscheiben im Obergurt in den Hohlkastenträger eingedrungen sein können, die Beweglichkeit der Hydraulikzylinder an ihrem grabgefäßseitigen Befestigungsenden nicht behindern können.

Vorteilhaft sind die Tellerscheiben in ihren beiden, zwischen der Befestigungsstelle der kippvorrichtungsseitigen Enden der Hydraulikzylinder an den Tellerscheiben und der Befestigungsstelle der Tellerscheiben an der Halterung gelegenen Bereichen in ihren Durchmessern reduziert.

Hierdurch können die im Obergurt des Hohlkastenträgers für die Tellerscheiben vorzusehenden Ausnehmungen verhältnismäßig klein gehalten werden, wodurch die Möglichkeit des Eindringens von Schmutz etc. in den Hohlkastenträger verringert wird. In vorteilhafter Weiterbildung weist der Obergurt des Hohlkastenträgers im Bereich der Tellerscheiben eine entsprechende Ausnehmung aus, durch welche die Tellerscheiben in den Hohlraum des Kastenträgers hineinstehen.

Schließlich kann die Ausnehmung in dem Obergurt des Hohlkastenträgers auf zwei, die Tellerscheiben in den Hohlkastenträger einstehen lassende Schlitze reduziert sein.

Diese Ausbildung der Oberseite des Grabgefäßes als Hohlkastenträger gewährleistet einen nahezu vollständigen Schutz der besonders empfindlichen Hydraulikzylinder mit ihren Kolbenstangen sowie der in diesem Bereich befindlichen Hydraulik-Leitungen. Selbst bei extremem Einsatz des Grabgefäßes können die empfindlichen Teile nicht beschädigt werden, da sie vollständig abgedeckt sind. Hierdurch wird auch eine große Wartungsfreundlichkeit des Arbeitsgerätes erreicht.

Zur Durchführung von gelegentlichen Wartungsarbeiten sind in der zur Baumaschine hin gelegenen Rückseite des Hohlkastenträgers öffnungen vorgesehen, welche durch entsprechend ausgebildete Deckel abgedeckt werden können.

Ein die Erfindung nicht beschränkendes Ausführungsbeispiel ist in den Figuren dargestellt. Es zeigt
Fig. 1 eine Vorderansicht des Grabgefäßes mit Befestigungsvorrichtung ohne vorderseitigen Gurt des Hohlkastenträgers und mit eingezeichneter Kippstellung von 45°,
Fig. 2 einen Schnitt gemäß Linie 11-11 in Fig. 1,
Fig. 3 eine Draufsicht auf das Grabgefäß mit teilweisem Schnitt der Kippvorrichtung gemäß Linie 111-111 in Fig. 1,
Fig. 4 eine Rückansicht des Grabgefäßes,
Fig. eine Seitenansicht des Grabgefäßes ohne Darstellung der Halterung,
Fig. 6 eine Rückansicht des Grabgefäßes in einer weiteren Ausführungsform und
Fig. einen Schnitt gemäß Linie VII-VII in Fig. 6.

In den Figuren ist ein Grabgefäß 1 in der besonderen Ausführungsform eines Grabenräumlöffels mit einer Befestigungsvorrichtung 2 dargestellt, welches an den Ausleger einer Baumaschine, insbesondere eines Baggers anschließbar ist.

Die Befestigungsvorrichtung 2 ist mittig auf der Oberseite 3 des Grabgefäßes 1 angeordnet und enthält eine für die Befestigung an dem Baggerausleger vorgesehene Halterung 4 und eine zwischen dieser Halterung 4 und der Oberseite 3 des Grabgefäßes 1 angeordnete Kippvorrichtung 5.

Die Oberseite 3 des Grabgefäßes 1 ist als Hohlkastenträger 6 mit Obergurt 7, Untergurt 8 und vorderem Steg 9 und hinterem Steg 10 ausgebildet. Diese Ausbildung der Oberseite des Grabgefäßes, abgeschlossen von den Seitenwänden 11 und 12, dient neben der Erhöhung des statischen Widerstandsmomentes insbesondere der Aufnahme wesentlicher Teile der Kippvorrichtung 5.

Die Kippvorrichtung 5 besteht aus zwei, unterhalb der Halterung 4 fest angeordneten, senkrecht zur Ebene der Auslegerachse 13 und im Abstand hintereinander angeordnete, als Tellerscheiben 14 bzw. 15 ausgebildete kreisförmige Flansche.

Im Kreismittelpunkt der Tellerscheiben 14 und 15 ist die Drehachse 16 eines Drehlagers 17 angeordnet, welches wiederum in zwei, zu den Tellerscheiben 14 bzw. 15 parallel angeordneten, auf dem Obergurt 7 des Hohlkastenträgers 6 des Grabgefäßes 1 befestigte Laschen 18 bzw. 19 gelagert ist.

Die Laschen 18 bzw. 19 können auch über den Obergurt 7 nach oben hinaufgeführte verlängerte Teile des vorderen bzw. hinteren Steges 9 bzw. 10 sein.

Der Obergurt 7 des Hohlkastenträgers 6 weist im Bereich der Tellerscheiben 14 und 15 einen separaten Schlitz 21 bzw. 22 auf, wodurch die Tellerscheiben ungehindert in den Innenraum des Hohlkastenträgers 6 hineinragen können.

Innerhalb des Hohlkastenträgers 6 sind zwei Hydraulikzylinder 23 bzw. 24 bei nicht ausgeschwenkter Stellung des Grabgefäßes 1 in annähernd horizontaler Lage eingebaut. Die jeweiligen grabgefäßseitigen Enden 25 bzw. 26 der Hydraulikzylinder 23 bzw. 24 sind nahe den Seitenwänden 11 bzw. 12 des Grabgefäßes 1 gelenkig auf der Innenseite des Untergurtes 8 befestigt, die kippvorrichtungsseitigen Enden 27 bzw. 28 der beiden Hydraulikzylinder sind dagegen in radialem Abstand von der Drehachse 16 des Drehlagers 17 jeweils an einer der beiden Tellerscheiben 14 bzw. 15 ebenfalls gelenkig befestigt.

In einer weiteren Ausführungsform des Grabgefäßes 1 gemäß Fig. 6 und Fig. 7 sind die grabgefäßseitigen Enden 25' bzw. 26' der Hydraulikzylinder 23' bzw. 24' nahe den Seitenwänden 11' bzw. 12' gelenkig auf der Innenseite des Obergurtes 7' des Hohlkastenträgers 6' befestigt, so daß die Oberseite 3' des Untergurtes 8' durchgehend frei ist und sich dort eventuell sammelnde, durch die Ausnehmungen 20 im Obergurt 7' eindringende Ablagerungen die Funktion der Hydraulikzylinder 23' bzw. 24' bzw. deren gelenkige Lagerungen nicht beeinträchtigen können.

Die Tellerscheiben 14' bzw. 15' sind bei dieser Ausführungsform in ihren Durchmessern erheblich reduziert, mit Ausnahme im Bereich der Befestigungsstelle 31', in welcher die kippvorrichtungsseitigen Enden 27' bzw. 28' der Hydraulikzylinder gelenkig angeordnet sind. Durch die verkleinerte Ausführungsform der Tellerscheiben 14' bzw. 15' wird erreicht, daß die Ausnehmungen 20 im Obergurt 7' des Hohlkastenträgers 6' wesentlich kleiner ausgebildet sein können, als bei dem ersten Ausführungsbeispiel und damit das Eindringen von Schmutz etc. in den Hohlkastenträger erschwert wird.

Je nachdem, welcher der beiden Hydraulikzylinder ein- bzw. ausgefahren ist, wird das Grabgefäß 1 um die Drehachse 16 der Befestigungsvorrichtung 2 geschwenkt.

Der hintere Steg 10 des Hohlkastenträgers 6 weist Öffnungen auf, welche mit entsprechenden Deckeln 29 verschlossen sind (siehe Fig. 4) und bei Bedarf die Wartung der Hydraulikzylinder 23 bzw. 24 und entsprechenden Hydraulik-Leitungen 30 erlauben.

Diese Hydraulik-Leitungen 30 enden in Anschlüssen 31, welche unmittelbar im Drehbereich der Befestigungsvorrichtung angeordnet sind und die baumaschinenseitigen Anschlußteile aufnehmen können.

## Patentansprüche

1. Grabgefäß (1), insbesondere ein Grabenräumlöffel, für Bagger und ähnliche Baumaschinen, mit einer, auf seiner Oberseite (3) mittig angeordneten Befestigungsvorrichtung (2), die eine Halterung (4) zum Anschluß an den Ausleger einer Baumaschine und eine, zwischen Halterung (4) und der Oberseite (3) des Grabgefäßes (1) angeordnete Kippvorrichtung (5) enthält, welche im wesentlichen aus einem, mit seiner Drehachse (16) in Längsrichtung des Auslegers angeordneten Drehlager (17) und einer, zwischen der Oberseite (3) des Grabgefäßes (1) und der Halterung (4) gelenkig angeschlossenen Hydraulikzylindervorrichtung besteht, wobei die Hydraulikzylindervorrichtung mit ihrem befestigungsvorrichtungsseitigen Ende unterhalb des Drehlagers (17) angeschlossen ist, dadurch gekennzeichnet, daß die Oberseite (3) des Grabgefäßes (1) als Hohlkastenträger (6) ausgebildet ist und die Hydraulikzylindervorrichtung aus zwei Hydraulikzylindern (23 bzw. 24) besteht, die innerhalb dieses Hohlkastenträgers (6) jeweils seitlich der Befestigungsvorrichtung (2) angeordnet sind, wobei die befestigungsvorrichtungsseitigen Enden (27 bzw. 28) zwischen dem Drehlager (17) und der Oberseite (3) des Grabgefäßes bzw. dem Untergurt (8) des Hohlkastenträgers (6) und in der durch das Drehlager (17) hindurchgehenden vertikalen Ebene der Auslegerachse (13) angeordnet sind.

2. Grabgefäß nach Anspruch 1, dadurch gekennzeichnet, daß die Kippvorrichtung (5) im wesentlichen aus zwei, senkrecht zur Ebene der Auslegerachse (13) und im Abstand hintereinander angeordnete, als Tellerscheiben (14 bzw. 15) ausgebildete kreisförmige und an der Halterung (4) befestigte Flansche gebildet ist, in deren Kreismittelpunkt die Drehachse (16) des Drehlagers (17) angeordnet ist und welche wiederum in zwei, zu den Tellerscheiben (14 bzw. 15) parallel angeordnete, auf der Oberseite (3) des Grabgefäßes (1) befestigte Laschen (18 bzw. 19) gelagert ist.

3. Grabgefäß nach Anspruch 2, dadurch gekennzeichnet, daß die beiden Hydraulikzylinder (23 bzw. 24) mit ihren grabgefäßseitigen Enden (25 bzw. 26) benachbart zu den Seitenwänden (11 bzw. 12) des Grabgefäßes auf dessen Oberseite (3) gelenkig angeschlossen sind und mit ihren kippvorrichtungsseitigen Enden (27 bzw. 28) ebenfalls gelenkig in radialem Abstand von der Drehachse (16) der Kippvorrichtung an einer derTellerscheiben angeschlossen sind.

4. Grabgefäß nach Anspruch 3, dadurch gekennzeichnet, daß jeder der Hydraulikzylinder (23 bzw. 24) mit seinen jeweiligen kippvorrichtungsseitigen Enden (27 bzw. 28) an einer der beiden Tellerscheiben (14 bzw. 15) befestigt ist.

5. Grabgefäß nach Anspruch 1, dadurch gekennzeichnet, daß die beiden Hydraulikzylinder (23' bzw. 24') mit ihren grabgefäßseitigen Enden (25' bzw. 26') benachbart zu den Seitenwänden (11' bzw. 12') des Grabgefäßes innerhalb des Hohlkastenträgers (6') an dessen Obergurt (7') gelenkig angeschlossen sind und mit ihren kippvorrichtungsseitigen Enden (27' bzw. 28') ebenfalls gelenkig in radialem Abstand von der Drehachse (16) der Kippvorrichtung an den Tellerscheiben (14' bzw. 15') angeschlossen sind.

6. Grabgefäß nach Anspruch 5, dadurch gekennzeichnet, daß die Tellerscheiben (14' bzw. 15') in den beiden, zwischen der Befestigungsstelle (31') der kippvorrichtungsseitigen Enden (27' bzw. 28') der Hydraulikzylinder an den Tellerscheiben und der Befestigungsstelle der Tellerscheiben an der Halterung (4) gelegenen Bereichen in ihren Durchmessern reduziert sind.

7. Grabgefäß nach Anspruch 1, dadurch gekennzeichnet, daß der Obergurt (7) des Hohlkastenträgers (6) im Bereich der Tellerscheiben eine entsprechende Ausnehmung (20) aufweist, durch welche die Tellerscheiben in den Hohlraum des Kastenträgers hineinstehen.

8. Grabgefäß nach Anspruch 7, dadurch gekennzeichnet, daß die Ausnehmung (20) in dem Obergurt (7) des Hohlkastenträgers (6) auf zwei, die Tellerscheiben in den Hohlkastenträger einstehen lassende Schlitze (21 bzw. 22) reduziert ist.

9. Grabgefäß nach Anspruch 7, dadurch gekennzeichnet, daß in dem zur Baumaschine hin gelegenen hinteren Steg (11) des Hohlkastenträgers (6) Öffnungen vorgesehen sind, welche durch entsprechend ausgebildete Deckel (29) abgedeckt werden können.

## Claims

1. An excavator bucket (1), in particular a ditch- clearing shovel, for an excavator or the like machinery, attachment fixture (2) which incorporates a mounting (4) for connection to the boom of an item of construction machinery and a tilting device (5) which is located between the mounting (4) and the top (3) of the excavator bucket (1), the tilting device essentially comprising a pivot bearing (17) arranged with its pivot axis (16) in the longitudinal direction of the boom and a hydraulic cylinder arrangement connected between the top (3) of the excavator bucket (1) and the mounting (4) in a manner permitting articulation, the hydraulic cylinder arrangement being connected beneath the pivot bearing (17) by means of its end which is located close to the attachement fixture, characterised in that the top (3) of the excavator bucket (1) is designed as a hollow box girder (6) and the hydraulic cylinder arrangement comprises two hydraulic cylinders (23 and 24) which are arranged inside this hollow box girder (6), one on either side of the attachment fixture (2), the ends (27 and 28 respectively) closer to the attachment fixture being located between the pivot bearing (17) and the top (3) of the excavatir bucket or, as the case may be, a lower flange (8) of the hollow box girder (6), and in the vertical plane of the boom axis (13) passing through the pivot bearing (17).

2. An excavator bucket according to claim 1, characterised in that the tilting device (5) is formed essentially by two circular flanges which are designed as disc plates (14 and 15), are arranged spaced apart one behind the other perpendicular to the plane of the boom axis (13), and are fastened to the mounting (4), the pivot axis (16) of the pivot bearing (17) being located at the centre of the circle describing these disc plates (14 and 15), and being carried, in turn, in two brackets (18 and 19 respectively) which are arranged so that they are parallel to the disc plates (14 and 15) and are fastened to the top (3) of the excavator bucket (1).

3. An excavator bucket according to claim 2, characterised in that those ends (25 and 26) of the two hydraulic cylinders (23 and 24 respectively) which are closer to the excavator bucket are connected to its top (3) in proximity to its side walls (11 and 12 respectively) in a manner permitting articulation, and those ends (27 and 28) of the hydraulic cylinders (23 and 24 respectively) which are closer to the tilting device are connected to one of the disc plates at a radial distance from the pivot axis (16), likewise in a manner permitting articulation.

4. An excavator bucket according to claim 3, characterised in that each of the hydraulic cylinders (23 and 24) is fastened to one of the two disc plates (14 or 15, as the case may be), by its end (27 or 28, as the case may be) closer to the tilting device.

5. An excavator bucket according to claim 1, characterised in that those ends (25' and 26') of the two hydraulic cylinders (23' and 24' respectively) which are closer to the excavator bucket are connected inside the hollow box girder (6') to the upper flange (7') of this box girder (6') in proximity to the side walls (11' and 12' respectively) of the excavator bucket, in a manner permitting articulation, and those ends (27' and 28') of the hydraulic cylinders (23' and 24' respectively) which are closer to the tilting device are con- . nected to the disc plates (14' and 15' respectively) at a radial distance from the pivot axis (16), likewise in a manner permitting articulation.

6. An excavator bucket according to claim 5, characterised in that the diameters of the disc plates (14' and 15') are reduced in the two re-_{'} gions situated between the location (31') where those ends (27' or 28', as the case may be) of the: ' hydraulic cylinders which are closer to the tilting device are fastened to the disc plates and the location where the disc plates are fastened to the mounting (4).

7. An excavator bucket according to claim 1, characterised in that the upper flange (7) of the hollow box girder (6) in the region of the disc plates has a corresponding opening (20) through which the disc plates fit into the hollow interior of the box girder.

8. An excavator bucket according to claim 7, characterised in that the opening (20) in the upper flange (7) of the hollow box girder (6) is reduced to two slits (21 and 22) permitting the disc plates to fit into the hollow box girder.

9. An excavator bucket according to claim 7, characterised in that openings are present in the rearward flange (11) for the construction machin₋ ery, which openings can be covered by appropriately shaped covers (29).

## Revendications

1. Réceptacle de creusage 1, en particulier godet de curage de fossés, pour pelle excavatrice et machines de terrassement analogues, comportant un dispositif 2 de fixation disposé centralement sur son côté supérieur 3 et renfermant un support ou fixation 4 pour son raccord à la flèche d'une machine de terrassement et un dispositif basculant 5 disposé entre la fixation 4 et le côté supérieur 3 du réceptacle 1 de creusage, le dispositif basculant étant constitué essentiellement par un palier 17 dont l'axe est disposé dans la direction longitudinale de la flèche et par un dispositif à cylindre hydraulique assemblé à articulation entre le côté supérieur 3 du réceptacle 1 de creusage et la fixation 4, le dispositif à cylindre hydraulique étant assemblé par son extrémité tournée vers le dispositif de fixation en dessous du palier 17, caractérisé par le fait que le côté supérieur 3 du réceptacle 1 de creusage est agencé en tant que poutre 6 en forme de caisson creux et que le dispositif à cylindre hydraulique se compose de deux cylindres hydrauliques 23 et 24, qui sont disposés respectivement à l'intérieur de ladite poutre 6 en forme de caisson creux latéralement au dispositif 2 de fixation, les extrémités 27 et 28 des cylindres hydrauliques tournées vers le dispositif de fixation étant disposées entre le palier 17 et le côté supérieur 3 du réceptacle de creusage ou la membrure inférieure 8 de la poutre 6 en forme de caisson creux et dans le plan vertical de l'axe 13 de la flèche passant par le palier 17.

2. Réceptacle de creusage selon la revendication 1, caractérisé par le fait que le dispositif basculant 5 est formé essentiellement par deux flasques circulaires conformés en plateaux 14 et 15 en disques ou couronnes, fixés au support ou fixation 4 en étant disposés perpendiculairement au plan de l'axe 13 de la flèche, à une certaine distance l'un derrière l'autre, et au centre desquels est disposé l'axe 16 de rotation du palier 17, cet axe étant par ailleurs monté dans deux éclisses 18 et 19 disposées parallèlement aux plateaux 14 et 15 en forme de disques et fixées sur le côté supérieur 3 du réceptacle 1 de creusage.

3. Réceptacle de creusage selon la revendication 2, caractérisé par le fait que les deux cylindres hydrauliques 23 et 24 sont assemblés à articulation par leurs extrémités 25 et 26 tournées vers le réceptacle de creusage de façon contiguë aux parois latérales 11 et 12 dudit réceptacle de creusage sur le côté supérieur 3 de celui-ci et sont assemblés par leurs extrémités 27 et 28 tournées vers le dispositif basculant sur l'un des plateaux en forme de disque, également à articulation et à une distance radiale par rapport à l'axe 16 de rotation du dispositif basculant.

4. Réceptacle de creusage selon la revendication 3, caractérisé par le fait que chaque cylindre hydraulique 23 et 24 est fixé, par son extrémité respective 27 et 28 tournée vers le dispositif basculant, à l'un des deux plateaux en forme de disques 14 et 15.

5. Réceptacle de creusage selon la revendication 1, caractérisé par le fait que les deux cylindres hydrauliques 23' et 24' sont assemblés par leurs extrémités 25' et 26' tournées vers le réceptacle de creusage de façon contiguë aux parois latérales 11' et 12' dudit réceptacle de creusage à l'intérieur de la poutre 6' en forme de caisson creux, de façon articulée à la membrure supérieure 7' de celle-ci, et sont assemblés par leurs extrémités 27' et 28' tournées vers le dispositif basculant, également à articulation aux plateaux en forme de disque 14' et 15' à distance radiale de l'axe 16 de rotation dudit dispositif basculant.

6. Réceptacle de creusage selon la revendication 5, caractérisé par le fait que les plateaux en forme de disques 14' et 15' ont un diamètre réduit dans les deux régions situées entre l'emplacement 31' de fixation aux plateaux en forme de disques des extrémités 27' et 28' des cylindres hydrauliques torunées vers le dispositif basculant et l'emplacement de fixation des plateaux en forme de disques à la fixation ou support 4.

7. Réceptacle de creusage selon la revendication 1, caractérisé en ce que la membrure supérieure 7 de la poutre 6 en forme de caisson présente dans la région des plateaux en forme de disques un évidement correspondant 20 à travers lequel lesdits plateaux pénétrant dans la cavité de la poutre en caisson.

8. Réceptacle de creusage selon la revendication 7, caractérisé en ce que l'évidement 20 ménagé dans la membrure supérieure 7 de la poutre en forme de caisson creux 6 est réduit à deux fentes laissant pénétrer les plateaux en forme de disques dans ladite poutre.

9. Réceptacle de creusage selon la revendication 7, caractérisé en ce que des ouvertures qui peuvent être recouvertes par des obturateurs 29 conformés de façon correspondante, sont ménagées dans la face arrière 11 de la poutre en forme de caisson creux 6 tournée de côté de la machine de terrassement.
